# FASCICULE DE BREVET EUROPEEN

(11) **EP 0 861 616 B1**
(45) Date de publication et mention de la délivrance du brevet: **26.05.2004**
(21) Numéro de dépôt: 98400165.1
(22) Date de dépôt: 27.01.1998
(51) Int. Cl.: A45D 40/26, A45D 40/28

(54) **Dispositif d'application d'un produit de maquillage de fibres kératiniques, notamment des cils, et ensemble de conditionnement et d'application utilisant un tel dispositif**
Vorrichtung zum Auftragen von Schminkprodukten auf keratinische Fasern, insbesondere auf Wimperntusche, und Verpackungs- und Auftragseinheit mit einer solchen Vorrichtung
Device for applying make-up on keratinic fibers, particularly on eyelashes, and storing and application unit using such a device

(30) Priorité: 21.02.1997 FR 9702109
(43) Date de publication de la demande: 02.09.1998
(73) Titulaire: L'OREAL, 75008 Paris (FR)
(72) Inventeur: Gueret, Jean-Louis H., 75018 Paris (FR)
(74) Mandataire: Boulard, Denis

(56) Documents cités:
- EP-A- 0 693 263
- EP-A- 0 740 913
- DE-U- 8 907 317
- FR-A- 1 174 544
- FR-A- 2 564 712
- FR-A- 2 603 780
- FR-E- 55 558
- GB-A- 1 072 336
- GB-A- 2 126 890
- US-A- 3 577 582
- US-A- 4 726 387
- US-A- 5 123 431
- US-A- 5 137 387

## Description

La présente invention a trait à un dispositif d'application d'un produit de maquillage de fibres kératiniques, notamment des cils. L'invention est tout particulièrement adaptée au maquillage des cils, au moyen de mascara, conditionné, soit sous forme liquide, soit solide (sous forme d'un pain ou d'un cake), soit semi solide, (sous forme par exemple, d'un bloc de mousse à cellules ouvertes ou semi ouvertes, imprégné de produit sous forme fluide).

Il a été proposé de nombreux dispositifs d'application et de conditionnement de mascara. Les mascara « pain » par exemple, comme représenté sur la figure 1 annexée, sont utilisés avec une brosse 300 de type brosse à cirage, dont on frotte le bout des poils 600 sur un pain de mascara humecté. La surface d'application du mascara est la surface constituée par le bout des poils de la brosse. Sur cette figure, on voit la brosse 300 chargeant un cil 200, les poils 600 étant perpendiculaires à l'axe longitudinal du cil. La variation de charge est proportionnelle à la viscosité de la pâte constituée par le pain humecté. L'utilisation d'un tel dispositif est fastidieuse : en effet, d'une part elle demande la préparation et le dosage préalable de la pâte et d'autre part, le geste du maquillage est très peu précis. Par ailleurs, au fil des utilisations, la surface du "pain" se creuse. Il devient alors difficile de charger correctement la brosse par l'extrémité libre des poils. La qualité du maquillage s'en ressent de manière substantielle. Enfin, de telles brosses s'encrassent rapidement, par dépôt du produit entre les poils de la brosse.

Il a également été proposé de nombreux dispositifs d'application et de conditionnement de mascara liquide comportant un corps rigide tubulaire ouvert à une extrémité, contenant le mascara, et un applicateur apte à être logé dans ce corps, plongeant dans le mascara et muni d'une brosse. Un élément logé dans le corps assure l'essorage de la brosse lorsque l'on retire l'applicateur du corps. Typiquement, une telle brosse comporte une âme centrale formée de fils torsadés enserrant des poils. Ces poils forment une spirale dont l'axe est l'âme. Le maquillage des fibres kératiniques, en particulier des cils, se fait en faisant pivoter l'applicateur autour de l'âme. Le lissage des cils se fait donc avec des poils orientés perpendiculairement aux cils.

Ces applicateurs présentent de nombreux inconvénients. En effet, ils ne permettent pas toujours une charge optimale des fibres kératiniques, et en particulier des cils : les poils de la brosse, disposés en spirale perpendiculairement à l'âme centrale de celle-ci, sont courts et il est très difficile de lisser les cils sur toute leur longueur. Le geste, qui consiste à faire pivoter l'applicateur selon son axe longitudinal, est également malaisé et très imprécis. Les cils ne sont pas toujours bien séparés.

De plus, l'essorage de la brosse se faisant perpendiculairement à l'axe longitudinal de ces poils, la formule du mascara se trouve très souvent cisaillée et elle perd les qualités dues à sa viscosité particulière : la formule peut former des grumeaux, ce phénomène entraînant un mauvais lissage des cils. Ceci nécessite d'utiliser des compositions insensibles au cisaillement et limite le nombre de compositions de mascara utilisables. C'est en particulier le cas pour les mascara à forte charge pigmentaire. Enfin, l'élément logé dans le corps pour l'essorage de la brosse provoque, lors du retrait de cette dernière, un bruit de succion désagréable dû à la dépression créée à l'intérieur du corps.

Toujours dans le domaine des mascara liquides, il est connu de la demande de brevet française N° 2 564 712, d'utiliser pour l'application de petites quantités de produit cosmétique dans des zones étroitement confinées tels que les coins des yeux, d'utiliser une brosse dont l'extrémité libre porte un faible nombre de poils disposés axialement. L'application de produit cosmétique, tel que du mascara, sur l'essentiel de l'arc de cils de l'utilisatrice étant réalisée au moyen d'une brosse conventionnelle, soit distincte de la brosse à poils axiaux, soit formée de poils disposés radialement sur la tige dont le bout porte des poils axiaux (voir figure 8 de la demande référencée ci-dessus).

Bien que satisfaisants sur de nombreux points, les applicateurs de type à brosse présentent l'inconvénient d'être fragiles. En effet, l'expérience montre qu'au fil des utilisations, les poils se cassent ou se dégradent, en raison des contraintes importantes auxquelles ils sont soumis, notamment lors de l'introduction de l'applicateur dans le réservoir contenant la formule à appliquer, en particulier lors de l'introduction de l'applicateur au travers du dispositif d'essorage, utilisé dans les ensembles conventionnels de conditionnement et d'application, et également lors de l'application du produit sur la surface à traiter. Par ailleurs de tels applicateurs souffrent d'un encrassement rapide.

Le document US-A-4 726 387 montre un dispositif d'application d'un produit cosmétique dont l'organe applicateur est formé par une éponge.

Aussi, subsiste t-il le besoin d'un dispositif d'application d'un produit de maquillage de fibres kératiniques, en particulier des cils, ne présentant pas les inconvénients évoqués en référence aux dispositifs d'application conventionnels, et qui permette en particulier, un maquillage, simple, et homogène des fibres kératiniques.

Selon l'un des aspects de l'invention, ces objets sont atteints en réalisant un dispositif d'application d'un produit de maquillage de fibres kératiniques, notamment des cils, comprenant un manche de profil sensiblement plat, et portant au moins un organe applicateur présentant une extrémité libre, ledit organe applicateur étant constitué d'une lame définissant une structure unitaire, élastiquement déformable de façon multi-directionnelle, solidaire d'une première extrémité du manche, et disposée de manière sensiblement parallèle à un plan du manche, ladite lame présentant deux faces principales, la surface de l'une au moins des faces présentant des reliefs aptes à retenir du produit, après mise en contact d'une partie substantielle de ladite surface avec le produit, la restitution du produit s'effectuant par mise en contact de ladite partie substantielle avec les fibres kératiniques, selon l'axe desdites fibres, la largeur de ladite extrémité libre, mesurée selon une première direction (X) parallèle audit plan, étant au moins égale à un quart de la largeur moyenne d'un arc de cils. La lame, ainsi constituée d'un matériau élastiquement déformable, forme une structure déformable dans toutes les directions de l'espace, notamment en compression, en torsion, en étirement, ce qui lui confère la possibilité de se conformer à n'importe quel profil de surface à traiter, ou à n'importe quel profil de surface sur laquelle doit être prélevé le produit.

La terminologie "structure unitaire" vise à différencier l'invention de toute structure d'application conventionnelle, de type à poils par exemple, dans laquelle les poils formant la brosse, sont libres les uns par rapport aux autres, sur une partie substantielle de leur longueur, et peuvent pivoter les uns par rapport aux autres de manière indépendante. Selon l'invention, la lame, quoi que pouvant être de structure à plusieurs couches, forme une structure unitaire, en termes de mobilité.

Les reliefs présents sur l'une et/ou l'autre des faces de la lame retiennent le produit, notamment par effet de tension superficielle ou capillarité.

Au sens de la présente demande, le terme "arc de cils" désigne la courbe moyenne (typiquement en arc de cercle) sur laquelle sont implantés les cils d'une personne adulte. Typiquement, la largeur moyenne d'un arc de cils pour une personne adulte varie entre environ 3 cm et 4 cm. Avec une lame de largeur inférieure à environ ¼ de la largeur moyenne d'un arc de cils, l'homogénéité du maquillage obtenu n'est pas satisfaisante.

Avec une telle configuration, dans le cas d'un mascara, le prélèvement du produit s'effectue par mise en contact de la lame sur une partie substantielle de sa longueur, avec le produit, soit par immersion dans une formule liquide, soit par mise en contact tangentiel de l'une des faces de la lame avec la surface libre d'un bloc solide ou semi solide. La restitution du mascara sur des fibres kératiniques s'effectue par mise en contact de la lame sur une partie substantielle de sa longueur avec lesdites fibres kératiniques, et ce, selon la longueur desdites fibres.

L'organe applicateur, en raison de sa structure, de son mode de chargement (par mise en contact de la lame sur une partie substantielle de sa longueur, avec la longueur des fibres kératiniques, et non pas par l'extrémité des poils des brosses conventionnelles), et de sa faible épaisseur ne s'encrassera pas de manière substantielle, et resolubilisera le produit sec instantanément. L'extrémité libre de la lame peut comporter des dents, utilisées avantageusement pour séparer les cils après application.

Par ailleurs, avec une telle configuration sensiblement plate du manche, celui-ci peut être aisément pris entre le pouce et l'index. De plus, dans le cas d'un mascara, l'application du produit ne se fait plus de façon incertaine en faisant pivoter l'applicateur le long de son axe comme dans les applicateurs connus, mais en lissant les fibres kératiniques, et en particulier les cils, sur toute leur longueur, de leur base vers leur extrémité, la lame tangentant les cils. Le geste est beaucoup plus simple qu'avec les applicateurs connus. Il est de plus possible d'incliner l'applicateur à volonté et de recourber ainsi les cils selon la courbure désirée.

La largeur de l'organe applicateur peut être comprise entre 0,75 cm et 3 cm.

L'extrémité libre de l'organe applicateur présente une épaisseur qui, de préférence, est au plus égale à l'épaisseur de ladite première extrémité du manche, ces épaisseurs étant mesurées selon une direction (Y) perpendiculaire audit plan. Typiquement une telle épaisseur est comprise entre 0,5 mm et 5 mm.

La lame a une longueur efficace suffisante pour assurer une charge optimale des fibres kératiniques traitées. Pour des cils, la longueur moyenne de la lame, selon une troisième direction (Z) perpendiculaire aux première et seconde directions, va de préférence, de 10 mm à 60 mm, et de préférence, va de 10 mm à 30 mm, et de préférence encore, va de 15 mm à 20 mm.

La lame applicatrice est de consistance souple à semi rigide. Cette rigidité relative assure un lissage des cils plus efficace et une très bonne recourbure de ces derniers. Le matériau élastiquement déformable a une dureté comprise entre 10 shore A et 90 shore D, et de préférence, comprise entre 30 shore A et 60 shore D. A titre d'exemple, la lame applicatrice est réalisée en matériau élastomérique choisi dans le groupe des élastomères de polyéthylène, de polyuréthanne, de polyester, des polyéther bloc amides; des polyvinyles; des ter-polymères d'éthylène, de propylène et d'un diène (EPDM); de polymères de styrène-butadiène séquencés (SEBS-SIS); des élastomères de silicone, nitrile, butyle, etc..

La lame peut également comporter des agents glissants comme le bisulfure de molybdène, des agents bactéricides comme le produit Microban® vendu par la société Microban Product Company, ou encore des agents absorbeurs d'humidité.

L'organe applicateur est, selon une variante de la présente invention, constitué d'au moins un bloc de mousse à cellules ouvertes, semi-ouvertes ou fermées. A titre indicatif, on peut utiliser une mousse de polyuréthanne, de polyéthylène, de chlorure de polyvinyle, de polyéther, de NBR (natural rubber), de SBR (synthetic rubber), etc..

Avantageusement, ledit organe applicateur comprend une âme élastiquement déformable prise en sandwich entre deux lames de mousse. Cette caractéristique permet de rigidifier la structure de la lame applicatrice, en particulier, dans le cas des produits liquides, pour lesquels, il est nécessaire de faire passer l'organe applicateur au travers d'un dispositif d'essorage avant application. Une telle rigidification de la structure permet de faciliter l'introduction de la lame applicatrice dans l'essoreur.

L'âme élastiquement déformable peut présenter une longueur selon la direction (Z), supérieure à la longueur des blocs de mousse entre lesquelles elle est prise en sandwich, ladite âme présentant au voisinage de l'extrémité libre de l'organe applicateur, des moyens tels que des dents ou des poils, aptes à séparer les fibres kératiniques après application. De tels moyens peuvent être obtenus de moulage avec la lame applicatrice, être collés ou agrafés sur l'extrémité libre de la lame, ou être surinjectés sur la lame.

En particulier dans le cas d'un applicateur en mousse, les reliefs peuvent être constitués d'un gaufrage, orienté selon la direction (Z), ledit gaufrage étant obtenu par emboutissage, ou au moyen de soudures longitudinales. Toutefois, dans le cas d'une mousse, il est à noter que le seul état de surface, relativement rugueux, de la mousse peut définir des reliefs suffisants pour retenir du liquide en quantité suffisante. Dans le cas d'une mousse à cellules ouvertes ou semi ouvertes, le liquide est retenu également dans les cellules de la mousse.

Les reliefs peuvent être constitués de cannelures, de stries, d'un flocage, d'orifices traversant au moins en partie l'épaisseur de la lame, de bosses en forme de diamants, de rainures, de cratères, etc..

Selon un mode de réalisation avantageux, l'organe applicateur comporte un flocage sur au moins une partie d'au moins une de ses faces. Un tel flocage participe, au moins en partie à la rétention du liquide sur la lame applicatrice. Par ailleurs, il confère plus de douceur au maquillage. Un tel flocage peut être constitué d'un mélange de poils de différents diamètres, et/ou différentes natures, et/ou différentes longueurs, et/ou différentes duretés.

La forme de l'extrémité libre de l'applicateur est choisie en fonction de l'application à réaliser. A titre d'exemple, l'extrémité libre de l'organe applicateur présente une forme en biseau, concave, ou convexe.

Le manche de l'organe applicateur peut être réalisé en matériau élastomérique de manière à lui conférer une certaine flexibilité.

Toujours dans le cadre de l'invention, le manche peut présenter un profil légèrement bombé axialement, à la manière d'une tuile, la lame applicatrice suivant la courbure du manche. Alternativement, le manche peut être flexible, de manière à permettre à l'utilisatrice de lui conférer une telle forme légèrement bombée lors de l'application, afin de se conformer sensiblement à la courbe de l'arc de cils. Alternativement encore, le manche peut être articulé en deux parties, selon un axe parallèle à la direction X. Cette caractéristique contribue à améliorer la gestuelle du maquillage. Dans le cas d'un produit conditionné sous forme d'un bloc de produit solide ou semi solide, l'articulation permet de faciliter la mise en contact de l'une ou l'autre des faces de la lame avec le bloc de produit.

L'extrémité du manche opposée à ladite première extrémité peut comprendre des moyens pour séparer les fibres kératiniques après application. Un tel élément de séparation complète avantageusement le peignage réalisé par l'extrémité libre de la lame applicatrice, le cas échéant avec des dents. Un tel élément de séparation peut être constitué d'un peigne. Lorsque le dispositif d'application selon l'invention est utilisé dans un ensemble de conditionnement de type boîtier, le corps du boîtier, lorsque celui-ci est en position fermée, peut faire office de manche pour ledit peigne. Un tel peigne peut être réalisé par moulage avec le manche. Alternativement, ledit élément de séparation est constitué d'une brosse comprenant un arrangement de poils disposés radialement sur une âme centrale.

Le manche peut être constitué de deux parties articulées autour d'un axe parallèle à ladite première direction. Cette caractéristique permet une inclinaison de l'organe applicateur, par rapport au manche, ce qui améliore la gestuelle. Une telle articulation peut être réalisée au moyen d'une charnière film ou d'une cornière.

Selon un autre aspect de l'invention, on réalise également un ensemble de conditionnement et d'application d'un produit de maquillage de fibres kératiniques, notamment des cils, comprenant un réservoir contenant ledit produit sous forme liquide, ledit réservoir étant muni d'un dispositif d'essorage, ledit réservoir étant obturé de façon amovible par un dispositif d'application selon l'invention.

Avantageusement, le dispositif d'essorage est constitué d'un manchon de section adaptée à la section de l'organe applicateur, de façon à l'essorer selon son axe longitudinal. Le manchon présente une surface interne qui peut être recouverte, au moins partiellement d'un flocage.

Le manchon peut présenter également des reliefs sur au moins une partie de sa surface interne, de manière à réduire de façon substantielle l'effet de pistonnage, lors du retrait de l'applicateur, lequel effet est à l'origine du bruit de succion évoqué précédemment. L'essoreur peut comporter au moins une fente longitudinale. Un tel dispositif d'essorage peut être en mousse, en élastomère, ou en matériau thermoplastique.

Avantageusement, le produit liquide, ainsi que le dispositif d'essorage, sont contenus à l'intérieur d'une poche souple, le retrait de l'organe applicateur, en vue d'une application provoquant une dépression à l'intérieur de la poche, ladite dépression plaquant les parois interne de la poche contre les faces de l'organe applicateur, de manière à étaler le produit liquide sur lesdites faces. Dans cette hypothèse, l'essoreur peut être moulé avec la poche souple. Une telle configuration assure une meilleure répartition du produit sur la lame applicatrice.

Selon un autre aspect de l'invention, on réalise également un ensemble de conditionnement et d'application d'un produit de maquillage de fibres kératiniques, notamment des cils, comprenant: a) un corps comportant un fond dans lequel est disposé un bloc solide ou semi-solide dudit produit, présentant une surface libre, et un couvercle pour recouvrir de manière amovible ledit fond; et b) un dispositif d'application conforme à l'invention, le prélèvement du produit s'effectuant par mise en contact de la lame sur une partie substantielle de sa longueur, avec la surface libre du bloc de produit.

Avantageusement, en position fermée de l'ensemble, le manche est situé, au moins en partie, à l'extérieur d'un volume substantiellement clos formé lorsque le couvercle est en position fermée sur le fond. Cette disposition permet de réduire de manière substantielle l'encombrement du boîtier, notamment en épaisseur et/ou en largeur. Par ailleurs, le manche est ainsi isolé du produit, ce qui permet de le garder propre. Une telle configuration permet de conférer à l'ensemble de maquillage ainsi réalisé une forme voisine des dispositifs utilisés pour les formules liquides de mascara. Elle permet en outre une débanalisation des formes.

Selon un mode de réalisation, le couvercle est monté à coulisse sur le fond, le manche servant d'organe d'actionnement pour provoquer l'ouverture de l'ensemble de conditionnement et d'application, et permettre l'accès au bloc de produit. Cette caractéristique permet de s'affranchir de la présence de moyens d'ouverture auxiliaires qui sont le plus souvent, complexes, coûteux et fragiles. Alternativement, le couvercle peut être articulé sur le fond.

Le manche peut être obtenu par moulage d'un matériau élastomérique ou thermoplastique.

De préférence, dans le cas d'un dispositif d'application comprenant un manche articulé, en position fermée du couvercle sur le fond, l'articulation est contenue à l'intérieur du boîtier, de manière à immobiliser le manche par rapport audit plan.

Le produit peut être introduit dans le fond par compactage, par coulage à chaud ou à froid, ou directement sous forme d'un bloc, rendu solidaire du fond par tout moyen approprié (collage par exemple). La surface libre du produit peut être plane ou former un profil convexe ou concave. La structure de l'applicateur, en raison de sa flexibilité multi-directionnelle, est apte à épouser parfaitement un tel profil, et donc autorise un chargement homogène. Alternativement, on réalise un bloc semi solide, sous forme d'un bloc de mousse, à cellules ouvertes ou semi ouvertes, dans lequel est imprégné le produit sous forme fluide. Cette caractéristique permet d'avoir un produit prêt à l'emploi, sans besoin de l'humecter préalablement. A titre d'exemple, on utilise une mousse de polyuréthanne, de chlorure de polyvinyle, de polyéthylène, de résine époxy, ou de polystyrène.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 est une vue en coupe illustrant le maquillage d'un cil à l'aide d'une brosse de type brosse à cirage d'un mascara "pain";
- la figure 2 est une vue en coupe illustrant le maquillage d'un cil à l'aide d'un dispositif d'application selon l'invention;
- la figure 3 illustre un premier mode de réalisation du dispositif d'application selon l'invention;
- les figures 4A-4C illustrent trois variantes du mode de réalisation de la figure 3;
- la figure 5 illustre une autre variante du mode de réalisation de la figure 3;
- la figure 6 illustre un second mode de réalisation du dispositif d'application selon l'invention;
- la figure 7 illustre un troisième mode de réalisation du dispositif d'application selon l'invention;
- les figures 8A-8D illustrent un quatrième mode de réalisation du dispositif d'application selon l'invention;
- les figures 9, 10, 11A-11B, et 12 illustrent un ensemble de conditionnement, d'un produit de maquillage sous forme liquide, utilisant un dispositif d'application selon l'invention; et
- les figures 13A-13C, 14A-14B, 15, 16, et 17A-17B, illustrent différents modes de réalisation d'un ensemble de conditionnement, d'un produit de maquillage sous forme d'un bloc solide ou semi solide, et utilisant un dispositif d'application selon l'invention.

La figure 3 à laquelle il est maintenant fait référence, illustre un premier mode de réalisation du dispositif d'application 1 selon l'invention. Il comprend principalement un manche 8 de forme sensiblement plate. La terminologie "sensiblement plate" traduit le fait qu'il définit une structure de faible épaisseur, par rapport à ses autres dimensions, et en particulier par rapport à sa longueur. A titre d'exemple, le manche 8 peut présenter un profil légèrement bombé axialement, à la manière d'une tuile, le profil de la lame suivant sensiblement la courbure du manche. Alternativement, le manche 8 peut être flexible, de manière à permettre à l'utilisatrice de lui conférer une forme légèrement bombée lors de l'application, afin de se conformer sensiblement à la courbe de l'arc de cils. Une des extrémités du manche porte un organe applicateur 50, sous forme d'une lame 6 en matériau élastiquement déformable. Selon un premier mode de réalisation, la lame est réalisée en matériau élastomérique, choisi dans le groupe des élastomères de polyéthylène, de polyuréthanne, de polyester, des polyéther bloc amides; des polyvinyles; des ter-polymères d'éthylène, de propylène et d'un diène (EPDM); de polymères de styrène-butadiène séquencés (SEBS-SIS); des élastomères de silicone, nitrile, butyle, etc.. Chacune des faces principales 51, 52 de la lame 6 présente des cannelures 53 aptes à retenir du produit, soit après avoir été trempée dans un réservoir contenant un tel produit sous forme liquide, comme on le verra plus en détail en référence aux figures 9 à 12, soit après avoir été appliquée sur la surface libre d'un bloc solide ou semi solide, comme on le verra plus en détail en référence aux figures 13A à 17B.

On définit une première direction X, contenue dans un plan médian de la partie 10 du manche 8 et dirigée perpendiculairement à l'axe longitudinal A de ce manche, une deuxième direction Y, perpendiculaire au plan de la partie 10 du manche 8 et une troisième direction Z perpendiculaire à X et Y. Ainsi, la lame 6 est montée sur la partie 10 parallèlement au plan médian de cette dernière et orientée selon une direction sensiblement parallèle à Z. Dans la pratique, les bords latéraux de la lame applicatrice peuvent être légèrement divergents, ou légèrement convergents, par rapport à l'axe Z. Au sens de la présente demande, la lame 6 peut présenter un profil très légèrement courbe de manière à favoriser encore l'application sur les cils. A titre indicatif, le manche 8 a une longueur moyenne, mesurée selon Z, allant de 1 cm à 6 cm, et de préférence, allant de 2 cm à 5 cm. Son épaisseur moyenne selon l'axe Y varie entre 2 mm et 7 mm, et de préférence entre 2 mm et 5 mm. Sa largeur moyenne selon l'axe X varie entre 7,5 mm et 40 mm et de préférence, entre 10 mm et 35 mm. La lame 6 peut être soudée, collée sur le manche, ou réalisée de moulage, par bi-injection par exemple, ou peut être claquée sur le manche 8. L'extrémité 10 du manche 8, sur laquelle est montée la lame présente une section transversale inférieure à la section du reste du manche, et présente selon ce mode de réalisation une nervure 54 apte au montage amovible, par encliquetage, sur le col d'un récipient par exemple, contenant un produit de maquillage sous forme liquide, la surface interne dudit col présentant une gorge apte à recevoir ladite nervure 54. Un tel arrangement assure un montage étanche du dispositif d'application sur un réservoir de produit.

La largeur de la lame selon la direction X, au voisinage de son extrémité libre est au moins égale à un quart d'un arc de cils et en particulier supérieure à 0,75 cm, et de préférence est comprise entre environ 0,75 cm et 3 cm. L'épaisseur de l'organe applicateur, mesurée également à l'extrémité libre de la lame et selon la direction Y, est au plus égale à l'épaisseur du manche, en particulier de la partie 10, mesurée également selon la direction Y. En pratique, cette épaisseur est choisie de 0,5 mm à 5 mm.

La longueur moyenne de la lame 6, mesurée selon la direction Z, est suffisante pour permettre aux fibres kératiniques, notamment les cils, de se charger le long de l'une ou l'autre des faces principales qu'elle comporte. Cette longueur est en général de 4 à 60 mm, de préférence, de 5 à 40 mm, et encore plus préférentiellement, de 10 à 30 mm. Dans une forme préférée de réalisation de l'invention, la lame 6 a une longueur allant de 15 à 20 mm.

La profondeur des cannelures selon l'axe Y, dépend du maquillage que l'on souhaite réaliser. Pour un maquillage léger, on utilisera des cannelures de faible profondeur. Pour un maquillage plus chargé, on utilisera des cannelures de plus grande profondeur. Avantageusement, on peut réaliser sur la même lame des cannelures de différentes profondeurs et/ou de différentes largeurs, en alternance par exemple, de manière à donner plus de modulabilité au maquillage. Typiquement, la profondeur des cannelures peut varier entre 0,1 mm et 3 mm, et de préférence, entre 0,5 mm et 2 mm. L'extrémité libre de l'organe applicateur 50 se termine avantageusement par des dents 11, de manière à permettre, le cas échéant, la séparation des fibres kératiniques après application.

Dans le mode de réalisation de la figure 4A, l'extrémité libre de la lame 6, est taillée en biseau. Dans le mode de réalisation de la figure 4B, l'extrémité libre de la lame 6 présente une forme concave. Dans celui de la figure 4C, elle présente une forme convexe.

Ainsi que représentée à la figure 5, la lame 6, peut être, au moins en partie recouverte d'un flocage 55. Un tel flocage peut présenter une double fonction. En effet, celui-ci constitue, au même titre que tout autre relief de type cannelure ou autre, un moyen apte à retenir du produit. Par ailleurs, un tel flocage confère une plus grande douceur à l'application du produit. Le flocage peut être utilisé seul ou en combinaison avec d'autres moyens de rétention du produit (cannelures, stries, orifices, fentes, etc.). Le flocage peut comprendre un mélange de poils de diamètre, et/ou de longueur, et/ou de nature différents. Dans le mode de réalisation illustré, seules les dents 11 sont recouvertes d'un tel flocage. Il est évident que la surface entière de la lame 6 pourrait être floquée. Dans le mode de réalisation illustré à cette figure, les dents 11 sont de longueurs différentes.

Dans le mode de réalisation de la figure 6, les reliefs réalisés sur l'une 51 et/ou l'autre 52 des faces principales de la lame 6, se présentent sous forme de bossages 62, en forme de diamants. Avantageusement, de tels bossages sont répartis en quinconce sur la surface de la lame. La hauteur des bossages, est choisie de manière appropriée en fonction de la charge souhaitée. De la même manière que pour les cannelures des figures 3 à 5, on peut prévoir des bossages de différentes hauteurs, répartis, soit aléatoirement, soit de manière organisée sur la surface de la lame 6. De la même manière que pour le mode de réalisation de la figure 6, l'extrémité libre de la lame 6, se termine par des dents 11 destinées au peignage des fibres kératiniques, après application. Quoi que non représenté sur la figure 6, un flocage peut être disposé sur toute ou partie de la surface de la lame.

Dans le mode de réalisation de la figure 7, les reliefs aptes à retenir du produit, sont constitués d'orifices 63, traversant l'épaisseur de la lame. Ces orifices 63 peuvent être sensiblement identiques sur toute la surface de la lame. Alternativement, on répartit sur la surface de la lame des orifices de différentes sections et/ou de différentes formes, et/ou de différentes tailles. Le nombre, la taille, et la forme des trous est choisie en fonction de la charge souhaitée en produit, et de l'aspect du maquillage recherché. Typiquement, on réalise des orifices dont la surface moyenne varie entre 0,2 mm² et 5 mm², et de préférence, entre 0,5 mm² et 3 mm².

Dans le mode de réalisation des figures 8A-8D, l'organe applicateur 50 est réalisé au moins en partie, au moyen d'au moins un bloc de mousse. On peut utiliser une mousse à cellules ouvertes, semi ouvertes ou fermées. A titre d'exemple, on utilise une mousse choisi dans le groupe des mousses de polyuréthanne, de polyéthylène, de chlorure de polyvinyle, de polyéther, de NBR (natural rubber), de SBR (synthetic rubber), etc..

Dans le mode de réalisation de la figure 8A, l'applicateur 50 est constitué de deux blocs de mousse 58, 59, entre lesquelles est prise en sandwich une âme semi rigide 57. Les deux plaques de mousse peuvent avoir des caractéristiques identiques ou différentes. L'âme centrale peut être réalisée en tout matériau approprié. A titre d'exemple, on utilise une âme en matériau thermoplastique, tel que du polyéthylène ou du polypropylène. Cette âme permet de rigidifier la structure de l'organe applicateur 50, et est particulièrement avantageuse lorsque le dispositif d'application est destiné à être introduit dans un ensemble de conditionnement et d'application tel que représenté à la figure 9, lequel ensemble comprend un dispositif d'essorage, sous forme d'un manchon. La rigidification produite par l'âme centrale facilite l'application du produit et permet également de faciliter l'introduction de l'applicateur dans le manchon. Dans ce mode de réalisation, l'âme 57 est contenue dans son intégralité à l'intérieur de la structure bi-couche en mousse, une soudure périphérique 65 étant réalisée tout autour de la lame 6 de manière à solidariser entre eux les deux blocs de mousse 58, 59. Dans le cas d'une mousse à cellules ouvertes ou semi ouvertes, le produit est retenu dans les cellules de la mousse et/ou sur la surface de la mousse en raison de l'état de surface relativement rugueux de la mousse. Dans le cas d'une mousse à cellules fermées, le produit est retenu sur la surface de la mousse en choisissant son état de surface de manière appropriée. Alternativement, on recouvre toute ou partie de la surface de la lame d'un flocage. Alternativement encore, d'autres reliefs sont réalisés, en réalisant des stries, des cannelures, un gaufrage. De tels reliefs peuvent être réalisés par découpe, par emboutissage, ou par toute autre technique.

Dans le mode de réalisation de la figure 8B, l'âme 57 est de longueur supérieure à la longueur des blocs de mousse 58, 59, de sorte qu'une partie de l'âme émerge au niveau de l'extrémité libre de l'applicateur 50. Cette portion émergente porte des dents 11, aptes à peigner les fibres kératiniques après application. Les deux blocs de mousse 58, et 59 sont rendus solidaires l'un de l'autre au moyen de lignes de soudure 65 réalisées latéralement, de part et d'autre de l'axe du dispositif d'application 1.

Dans le mode de réalisation de la figure 8C, la lame 6 est constituée de mousse à cellules fermées. La surface de la lame est recouverte d'un flocage 61, assurant la rétention de produit de maquillage, et conférant une grande douceur à l'application. Le bloc de mousse est obtenu par moulage, ou en assemblant deux plaques de mousse 58, 59 au moyen d'une ligne de soudure périphérique 65. Les deux plaques de mousse peuvent avoir des caractéristiques identiques ou différentes. A titre d'exemple, on utilise deux blocs de mousse ayant des densités, et/ou des porosités, et/ou des rugosités différentes de manière à permettre deux qualités de maquillage en fonction de la face de la lame qui est utilisée.

Dans le mode de réalisation de la figure 8D, la lame 6 est réalisée par moulage d'un matériau en mousse. Un gaufrage 64 est réalisé, soit par emboutissage de la mousse, soit, au moyen de lignes de soudure, orientées parallèlement à l'axe A du dispositif d'application. La profondeur, le pas, et la configuration du gaufrage sont choisis en fonction de l'aspect recherché du maquillage.

Avec un dispositif d'application, tel que décrit en référence aux figures 2 à 8D, le mascara est appliqué sur les cils d'une façon extrêmement simple, le geste pour lisser les cils se faisant de bas en haut, de la base des cils vers leur extrémité, l'une des faces 51 de la lame 6 tangentant les cils 2. Une telle application est représentée à la figure 2.

Le geste est également beaucoup plus précis que celui de l'art antérieur (cf. Fig. 1). En effet, le manche plat et la configuration particulière de cet applicateur permettent d'une part, de le tenir facilement durant l'utilisation, et d'autre part, de réaliser un maquillage mieux calculé, face aux cils, grâce à un geste plus ample et plus libre. Un tel applicateur permet à l'utilisatrice d'accompagner véritablement la lame 6 le long des cils et de charger ces derniers de façon très précise. Enfin, l'utilisatrice peut terminer son geste en inclinant l'applicateur de façon à amener les dents 11 perpendiculairement aux cils. Elle peut ainsi parfaitement séparer et recourber ces derniers grâce à la pointe extrême des dents, et/ou grâce à l'utilisation d'un dispositif de séparation auxiliaire qui sera décrit plus en détail par la suite . Par ailleurs, Un tel dispositif d'application est de réalisation très simple. Le manche peut par exemple être en plastique moulé, en bois ou en tout autre matériau habituellement utilisé dans la fabrication des applicateurs.

En référence aux figures 9 à 12, on va maintenant décrire l'utilisation d'un dispositif d'application 1 conforme à l'invention, pour l'application d'un produit de maquillage conditionné sous forme liquide.

Selon le mode de réalisation illustré sur la figure 9, l'ensemble de conditionnement selon l'invention référencé 100 dans son ensemble comporte essentiellement un applicateur 50 et un réservoir 5 à mascara 60. Cet ensemble, contrairement à ceux de l'état de la technique, est extra-plat. L'applicateur 50 est muni d'un manche plat 8 et d'une lame 6 extra-plate directement fixée sur ce manche, parallèlement au plan de ce dernier. Dans le mode de réalisation illustré, la lame est réalisée en matériau élastomérique, et comporte une succession de cannelures 53, orientées selon l'axe du conditionnement. La lame se termine par des dents 11, aptes à réaliser un peignage des cils après application du produit. La longueur de la lame selon l'axe du conditionnement est sensiblement égale à la hauteur du réservoir 5, jusqu'à l'extrémité libre 24 de l'essoreur 19.

Le manche 8 est monté sur un capot 15 qui joue le rôle de couvercle et qui est apte à être claqué (gorge 2-bourrelet 4) sur le réservoir 5. Ce réservoir 5 comporte un col 17 dont la paroi interne 29 est munie d'un essoreur 19 dont une extrémité 22, située en regard du capot 15, est fixée sur ce col 17. Dans une autre forme de réalisation de l'invention, cette extrémité 22 peut prendre appui sur le col 17 du réservoir 5. Le manche 8 comporte, au niveau de l'extrémité 22 de l'essoreur, un système d'étanchéité. Celui-ci peut être un joint 21, comme représenté sur cette figure, ou encore une rondelle qui s'appuie sur une collerette. L'essoreur 19 comporte, opposée à son extrémité fixe 22, une extrémité libre 24 dans laquelle est ménagée une ouverture 80 de forme oblongue ou en forme d'ellipse aplatie, et dont la plus grande dimension est orientée selon la première direction définie ci-dessus, de façon à essorer la lame 6 selon son axe lors du retrait de l'applicateur. Après essorage, seul le produit contenu entre les sommets des cannelures, ou autres reliefs, reste sur l'applicateur 50. L'essoreur peut comporter, à son extrémité 24, un autre système d'étanchéité pouvant être utilisé seul ou conjointement avec le système d'étanchéité 21 du manche. Il peut également comporter des reliefs 31 sur sa paroi interne 23 afin d'éviter le phénomène de "pistonnage" lors du retrait de l'applicateur. La configuration particulière de la lame et de l'essoreur empêche le désagréable bruit de succion et la projection de produit, observés sur les conditionnements connus. L'essoreur peut être en matériau rigide ou semi-rigide, ce matériau étant de préférence choisi parmi les élastomères, les mousses, ou les matériaux thermoplastiques.

Le réservoir 5 peut être un tube en matériau souple. L'utilisatrice peut alors régler l'essorage par simple pression sur le réservoir, au niveau de l'essoreur. Ceci peut être obtenu par une ou plusieurs fentes 27 longitudinales découpées sur l'essoreur, selon l'axe longitudinal de la lame.

Dans le mode de réalisation de cette figure 9, l'ensemble de conditionnement est fermé et l'ouverture 80 de l'essoreur est située en regard de l'extrémité fixe 26 de la lame. Il est possible de positionner cette ouverture 80 en regard du manche 8, comme représenté sur la figure 12. Une partie du manche 8 plonge alors dans le réservoir 5. Dans ce cas, l'essoreur doit être conformé selon la forme du manche pour assurer, lors du retrait de l'applicateur, l'essorage du manche et de la lame 6, toujours dans le sens longitudinal de la lame. La lame a dans ce cas une épaisseur sensiblement égale à celle du manche.

De façon concrète, lorsque l'utilisatrice retire l'applicateur 50 du réservoir 5, il se produit un essorage de la lame au niveau de l'ouverture 80 de l'extrémité 24 de l'essoreur 19. Cet essorage, en se faisant parallèlement à l'axe longitudinal de la lame, ne cisaille pas la formule du mascara. En fin d'extraction de l'applicateur, l'utilisatrice incline légèrement cet applicateur, et l'extrémité libre de la lame s'essore automatiquement par frottement des dents le long de la paroi interne de l'essoreur ou au bord de l'ouverture de l'essoreur. Pour faciliter l'extraction, une partie du manche peut être flexible. Un tel ensemble de conditionnement permet donc d'utiliser des compositions généralement sensibles au phénomène du cisaillement et ouvre la porte à de nouvelles formulations de mascara.

Sur la figure 10 est représenté en coupe de façon plus détaillée l'essoreur 19 muni de son ouverture 80 de forme oblongue, convenant à l'applicateur conforme à l'invention. Un tel essoreur peut être utilisé pour obtenir une charge en mascara importante.

L'essoreur peut être muni de reliefs sur son ouverture 80. En particulier, il peut être muni de dentelures 30a, comme représenté sur la figure 11A. Dans une autre forme de réalisation de l'invention représentée sur la figure 11B, l'essoreur peut être floqué. Sa paroi interne est alors munie de petites particules 30b dues au flocage. De tels essoreurs s'utilisent pour obtenir une charge légère de la lame 6 et donc des fibres kératiniques.

Selon une forme préférée de réalisation de l'invention, le mascara peut être contenu dans une poche souple 20, représentée sur la figure 12, et comportant une ouverture 25. L'ouverture 25 a une section égale à la section interne du col 17 du réservoir, le bord de cette ouverture 25 étant pris entre la paroi interne 29 du col 17 et l'extrémité 22 de l'essoreur 19. L'extrémité 24 de l'essoreur 19 est située à l'intérieur de la poche souple interne 20. Les pointillés représentent la position de la poche souple 20 lorsqu'on a commencé à retirer l'applicateur. Les parois 10 de la poche souple, par suite d'une dépression, sont alors aspirées et se collent le long de la lame 6 : celle-ci se charge donc en mascara, ce dernier étant étalé sur la lame 6 par les parois internes 10 de la poche souple 20. Cette poche souple empêche également, lors du retrait de l'applicateur, l'accumulation de produit au voisinage de l'essoreur dû à l'effet de piston observé sur les ensembles de conditionnement connus. Elle empêche ainsi l'encrassement de l'essoreur.

Un tel ensemble de conditionnement de mascara est de réalisation très simple : il peut être réalisé en tout matériau habituellement utilisé pour la fabrication des accessoires cosmétiques.

L'applicateur pouvant ne pas comporter d'âme centrale métallique, l'ensemble de conditionnement objet de l'invention peut être réalisé uniquement en matières organiques, et en particulier uniquement en matières plastiques, et être de ce fait entièrement recyclable.

Dans la partie qui suit, on va maintenant décrire l'utilisation d'un dispositif d'application selon l'invention, pour l'application d'un produit de maquillage, notamment un mascara, conditionné sous forme solide ou semi solide à l'intérieur d'un boîtier. L'ensemble de conditionnement et d'application 100 illustré aux figures 13A-13C est de forme sensiblement allongée comportant un corps 104 et un dispositif d'application 1. Dans le mode de réalisation illustré, le dispositif d'application 1, est monté de sorte que, en position fermée du boîtier 100, le manche 8 soit au moins en partie, à l'extérieur du volume clos délimité par le corps 104 du boîtier. Le manche 8 présente sur l'une au moins de ses faces, un enfoncement 101, formant un doigtier de préhension. Son extrémité libre porte un peigne 114, moulé avec le manche 8. Ainsi que représenté à la figure 13B, le corps de l'ensemble de conditionnement et d'application 100 est composé d'un fond 105, monté à la manière d'un tiroir, à coulisse à l'intérieur d'une partie 106 formant couvercle. En exerçant une traction sur le manche 8, on provoque l'ouverture du boîtier, permettant ainsi l'accès au bloc de produit solide ou semi-solide 107. Le fond 105 forme un réceptacle présentant deux compartiments 108, 109, isolés par une paroi 110. Le premier compartiment 108 contient un bloc 107 de produit, sous forme de "pain" ou "cake". Alternativement, le bloc semi solide est constitué d'un bloc de mousse à cellules ouvertes ou semi ouvertes, imprégné du produit sous forme fluide. A titre d'exemple, on utilise une mousse de polyuréthanne, de chlorure de polyvinyle, de polyéthylène, de résine époxy, ou de polystyrène. Le bloc de mousse peut être ou non recouvert d'un tamis.

Avantageusement le produit est un mascara pour l'application sur les cils. Le produit peut être coulé ou compacté à l'intérieur du compartiment 108, des moyens appropriés de type nervures, ou autres reliefs pouvant être prévus pour l'accrochage du produit dans le fond du compartiment 108. Alternativement, le bloc 107 peut être monté directement sous forme solide à l'intérieur du compartiment. A titre d'exemple, il peut être collé ou monté à force à l'intérieur du compartiment 107.

Le second compartiment 109 est destiné à recevoir l'organe applicateur 50. L'organe applicateur, comprend une lame 6 qui peut être conforme à ce qui a été décrit en référence aux figures 2 à 8D. Un tel arrangement ne nécessite par conséquent aucune autre description.

La lame 6 est portée par l'extrémité libre 10 du manche 8. Le manche 8 présente une partie 151, qui ainsi que représentée à la figure 13A, se trouve en dehors du boîtier lorsque ce dernier est en position fermée. A l'interface entre la portion 10 et la portion 151, sont disposées tête-bêche, deux rainures 102, 103, alignées selon un axe perpendiculaire à l'axe A du dispositif d'application 1. Les rainures 102 et 103, sont en forme de U, et ont leurs fonds respectifs situés en regard l'un de l'autre. Ces rainures 102, 103 sont disposées de manière à s'insérer dans des portions de bords 111 et 112 du fond 105 du boîtier (figure 13C). Les portions de bords 111 et 112 sont séparées par un décrochement 113 apte à recevoir la partie du manche située entre les fonds respectifs des deux gorges 102, 103. Ainsi, en position montée représentée à la figure 13B, la lame 6 repose sensiblement à plat dans le fond du compartiment 109. L'extrémité 10 du manche 8 présente une section transversale légèrement inférieure à la section interne du couvercle 106, et est également disposée à l'intérieur du compartiment 109. Les bords 111, et 112 de la partie frontale du compartiment 109 sont insérés dans les rainures 102 et 103, immobilisant ainsi axialement le dispositif d'application 1 dans le boîtier. La partie 151 du manche 8 est à l'extérieur du compartiment 109. Le dispositif d'application 1 est descendu dans le réceptacle 109 par un mouvement dans un plan parallèle à lui même. Ainsi qu'il apparaît mieux à la figure 13A, en position fermée, la partie du manche 8 adjacente au corps 104, à l'extérieur du boîtier, est de section transversale sensiblement identique à la section transversale externe du couvercle 106, de sorte que la partie 151 du manche 8 soit dans le prolongement du corps 104.

L'extrémité du manche 8, opposée à l'extrémité 10 forme avantageusement un peigne 114, qui est utilisé, après application du mascara au moyen de l'organe applicateur 50, pour séparer les cils qui pourraient se coller entre eux lors de l'application du produit. Ce peigne 114 forme avantageusement une seule pièce avec le manche 8. A titre d'exemple, le manche, ainsi que l'ensemble du boîtier, est réalisé par moulage de matériaux thermoplastiques, tels que les polyéthylènes, les polypropylènes, les chlorures de polyvinyle, les polystyrènes, etc.. A titre d'exemple encore, le manche est constitué en un matériau élastomérique, de manière à lui conférer une certaine flexibilité. Une au moins des grandes faces du manche 8 présente un enfoncement 101, de manière à favoriser la préhension du dispositif d'application entre le pouce et l'index.

Les figures 14A et 14B illustrent le prélèvement du produit au moyen du dispositif d'application. Ainsi qu'il apparaît clairement à la figure 14A, après avoir solubilisé le produit en surface (au moyen de salive par exemple), le produit est prélevé, au moyen de l'organe applicateur 50, en inclinant le dispositif d'application 1 de manière à mettre la lame 6 sur une partie substantielle de sa longueur au contact du produit, et en déplaçant l'applicateur sur la surface libre 150 du "cake". Ainsi la lame 6 se charge principalement sur sa longueur, à l'inverse des applicateurs conventionnels du type de celui représenté à la figure 1, qui se chargent principalement sur le bout des poils. L'application du mascara sur les cils s'effectue de la manière indiquée à la figure 2, en lissant les fibres kératiniques, et en particulier les cils, sur toute leur longueur, de leur base vers leur extrémité, l'une des faces de la lame 6 tangentant les cils. Après application du produit sur les cils, on retourne éventuellement le dispositif d'application 1, et on peigne les cils au moyen du peigne 114, afin de séparer les poils qui auraient pu se coller entre eux lors de l'application.

La figure 14B illustrent une vue en coupe du bloc 107 de produit. Dans ce mode de réalisation, le fond 115 du compartiment 108 est bombé, ce qui confère au bloc de produit 107 le même profil bombé. Une telle configuration permet une meilleure utilisation du produit, et permet de prélever sensiblement tout le produit contenu dans le compartiment, tout en autorisant un chargement de la lame, sur sensiblement toute sa largeur, et ce sur une partie substantielle de sa longueur. En d'autres termes, en raison de la structure déformable de façon multi directionnelle de la lame, et du mode de prélèvement, c'est à dire, en mettant la lame sensiblement à plat sur la surface du "cake", on peut donner à la surface libre du "cake", n'importe quel profil, en particulier, concave ou convexe. Si le bloc semi solide est constitué d'un bloc de mousse, la forme bombée peut être obtenue, en comprimant le bloc de mousse sur sa périphérie, au moyen d'un cadre monté sur le compartiment 108.

Le mode de réalisation de la figure 15 est une variante du mode de réalisation des figures 13A à 13C. Selon cette variante, le couvercle 106 est articulé sur le fond 105 autour d'un axe d'articulation B orienté perpendiculairement à l'axe longitudinal du boîtier 100. L'articulation est réalisée par exemple, au moyen d'une charnière film 116. Un miroir 117 est monté sur la surface interne du couvercle. Un tel miroir peut être monté par collage, soudure, claquage, ou bouterollage. Le dispositif d'application 1 est conforme à celui du mode de réalisation précédent.

Dans le mode de réalisation de la figure 16, le couvercle 106 est articulé sur le fond 105, au moyen d'un axe d'articulation parallèle à l'axe longitudinal du boîtier. Le couvercle est arrangé de manière à ne recouvrir que le compartiment 108. Le compartiment 109 dans lequel est disposé la lame 6 forme un étui parallèlipipédique de section transversale sensiblement identique à celle du reste du boîtier en position fermée. L'étui est de préférence fermé en son extrémité adjacente au compartiment 108. Il est ouvert en son autre extrémité de manière à permettre l'insertion de l'organe applicateur 50. A cet effet, l'extrémité 10 du manche 8 portant la lame 6, est de section externe légèrement inférieure à la section transversale interne du compartiment 109, de manière à pouvoir coulisser dans ledit étui. Des nervures 118, prévues sur l'une et/ou l'autre des faces principales de la partie 10, coopèrent par encliquetage avec des rainures correspondantes 119, ménagées sur la surface interne de l'étui de manière à immobiliser le dispositif d'application dans l'ensemble ainsi réalisé. Le reste du dispositif d'application est conforme à ce qui à été décrit en référence aux autres modes de réalisation. En position montée, le bord 120 du manche 8, adjacent à la portion de plus petite section 10, est en butée contre le bord correspondant du compartiment 109.

Dans le mode de réalisation des figures 17A et 17B, le dispositif d'application 1 diffère de celui des modes de réalisation précédents, en ce que la partie d'extrémité 10, portant l'organe applicateur 50 est articulée par rapport au reste 151 du manche 8. L'articulation est, selon un mode de réalisation avantageux, constituée d'une charnière film 121 dans le plan médian du dispositif d'application 1, et orientée perpendiculairement à l'axe A du dispositif d'application 1. Cette caractéristique permet une inclinaison de l'organe applicateur 50, par rapport à l'axe du manche, ce qui améliore la gestuelle. Cela permet en particulier, d'améliorer le dosage du produit sur l'organe d'application, et de faciliter l'application du produit sur les cils, conférant ainsi à l'application un plus grand confort et une plus grande précision. D'autres moyens encore peuvent être utilisés pour réaliser une telle articulation. A titre d'exemple, l'articulation est réalisée au moyen d'une cornière (une partie est articulée sur un cylindre porté par l'autre partie). Alternativement, le manche est réalisé en un matériau élastomérique de manière à lui conférer une telle flexibilité, favorable au prélèvement et à l'application du produit.

Ainsi qu'illustré à la figure 17B, le couvercle 106 est articulé sur le fond 105 autour d'un axe d'articulation B situé à l'opposé du dispositif d'application 1. En refermant le couvercle 106 sur le fond 105, le bord libre 122 du couvercle 106, vient en appui sur la charnière film 121, l'organe applicateur 50 étant disposé à l'intérieur du compartiment 109, et isolé du produit 107 par la paroi 110. Le bord 123 de la partie 151 du manche 8, située à l'extérieur du boîtier 100 est sensiblement en butée, d'une part contre le bord libre 122 du couvercle 106, et d'autre part contre une portion de bord 124 formée par le fond 105. Ainsi monté, le dispositif d'application est immobilisé, à la fois axialement et dans le plan médian qu'il définit. La forme générale de l'ensemble ainsi réalisé est sensiblement identique à celle des modes de réalisation décrits en référence aux autres Figures.

Selon une autre caractéristique de l'invention, non représentée, le dispositif d'application peut comporter un second organe applicateur, par exemple à la place du peigne, ou disposé à l'intérieur du manche, tête-bêche par rapport au premier. Alternativement, le manche est amovible par rapport à la lame, ce qui autorise sélectivement l'utilisation de l'une ou l'autre des lames pour l'application et/ou le peignage des fibres kératiniques. La seconde lame peut être contenue soit à l'intérieur du manche, soit à l'intérieur d'un second compartiment prévu dans le boîtier. Ce deuxième organe applicateur peut comporter des reliefs différents, ou avoir fait l'objet d'un traitement différent de celui du premier organe applicateur, en vue d'apporter encore plus de modulabilité au maquillage. A titre de variante encore, le second organe applicateur est un "liner".

Dans la description détaillée qui précède, il a été fait référence à des modes de réalisation préférés de l'invention. Il est évident que des variantes peuvent y être apportées sans s'écarter de l'esprit de l'invention telle que revendiquée ci-après.

## Revendications

1. Dispositif d'application (1) d'un produit de maquillage de fibres kératiniques, notamment des cils, comprenant un manche (8) de profil sensiblement plat, et dont au moins une première extrémité (10) porte un organe applicateur (50) présentant une extrémité libre, ledit organe applicateur étant constitué d'une lame (6) définissant une structure unitaire, élastiquement déformable de façon multi-directionnelle, et disposée de manière sensiblement parallèle à un plan du manche, ladite lame (6) présentant deux faces principales (51, 52), la surface de l'une au moins des faces présentant des reliefs (53, 55, 61, 62, 63, 64) aptes à retenir du produit, après mise en contact d'une partie substantielle de ladite surface avec le produit, la restitution du produit s'effectuant par mise en contact de ladite partie substantielle avec les fibres kératiniques, selon l'axe desdites fibres, la largeur de ladite extrémité libre, mesurée selon une première direction (X) parallèle audit plan, étant au moins égale à un quart de la largeur moyenne d'un arc de cils, le dispositf comportant des moyens aptes à séparer les fibres kératiniques.

2. Dispositif d'application selon la revendication 1 **caractérisé en ce que** ladite largeur est comprise entre 0,75 cm et 3 cm.

3. Dispositif d'application selon la revendication 1 ou 2 **caractérisé en ce que** l'extrémité libre de l'organe applicateur (50) présente une épaisseur au plus égale à l'épaisseur de ladite première extrémité (10) du manche (8), ces épaisseurs étant mesurées selon une direction (Y) perpendiculaire audit plan.

4. Dispositif d'application selon l'une quelconque des revendications précédentes, **caractérisé en ce que** ladite lame (6) a une longueur, selon une troisième direction (Z) perpendiculaire aux première et seconde directions, allant de 10 mm à 60 mm.

5. Dispositif d'application selon la revendication 4 **caractérisé en ce que** ladite longueur va de 10 mm à 30 mm, et de préférence, va de 15 mm à 20 mm.

6. Dispositif selon l'une quelconque des revendications précédentes **caractérisé en ce que** ledit matériau élastiquement déformable a une dureté comprise entre 10 shore A et 90 shore D, et de préférence, comprise entre 30 shore A et 60 shore D.

7. Dispositif selon l'une quelconque des revendications précédentes, **caractérisé en ce que** ledit organe applicateur (50) est constitué d'un matériau élastomérique choisi dans le groupe des élastomères de polyéthylène, de polyuréthanne, de polyester, des polyéther bloc amides; des polyvinyles; des ter-polymères d'éthylène, de propylène et d'un diène (EPDM); de polymères de styrène-butadiène séquencés (SEBS-SIS); des élastomères de silicone, nitrile, butyle, etc..

8. Dispositif selon l'une quelconque des revendications précédentes, **caractérisé en ce que** les moyens aptes à séparer les fibres kératiniques après application sont formés à l'extrémité libre de la lame (6), notamment sous forme de dents (11).

9. Dispositif selon l'une quelconque des revendications 1 à 6, **caractérisé en ce que** ledit organe applicateur (50), est constitué d'au moins un bloc de mousse (58, 59) à cellules ouvertes, semi-ouvertes ou fermées.

10. Dispositif selon la revendication 9 **caractérisé en ce que** ladite mousse est une mousse de polyuréthanne, de polyéthylène, de chlorure de polyvinyle, de polyéther, de NBR (natural rubber), de SBR (synthetic rubber), etc..

11. Dispositif selon la revendication 9 ou 10 **caractérisé en ce que** ledit organe applicateur (50) comprend une âme élastiquement déformable (57) prise en sandwich entre deux blocs de mousse (58, 59).

12. Dispositif selon la revendication 11, **caractérisé en ce que** l'âme élastiquement déformable (57) présente une longueur selon la direction (Z), supérieure à la longueur des blocs de mousse (58, 59) entre lesquelles elle est prise en sandwich, ladite âme (57) présentant au voisinage de l'extrémité libre de l'organe applicateur, des dents (11), aptes à séparer les fibres kératiniques après application.

13. Dispositif selon l'une quelconque des revendications 9 à 12 **caractérisé en ce que** les reliefs sont constitués d'un gaufrage (64), orienté selon la direction (Z), ledit gaufrage étant obtenu par emboutissage de la mousse, ou au moyen de soudures longitudinales.

14. Dispositif selon l'une quelconque des revendications 1 à 12, **caractérisé en ce que** lesdits reliefs sont constitués de cannelures (53), de stries, d'orifices (63) traversant au moins en partie l'épaisseur de la lame, d'un flocage (55, 61) de bossages (62) en forme de diamants, de rainures, de cratères, etc..

15. Dispositif selon l'une quelconque des revendications précédentes, **caractérisé en ce que** ledit organe applicateur comporte un flocage (55, 61) sur au moins une partie d'au moins une de ses faces (51, 52).

16. Dispositif selon la revendication 15 **caractérisé en ce que** le flocage (55, 61) comporte un mélange de poils de différents diamètres, et/ou différentes natures, et/ou différentes longueurs, et/ou différentes duretés.

17. Dispositif selon l'une quelconque des revendications précédentes, **caractérisé en ce que** ladite extrémité libre de l'organe applicateur (50) présente une forme en biseau, concave, ou convexe (figures 4A-4C).

18. Dispositif selon l'une quelconque des revendications précédentes, **caractérisé en ce que** les moyens (114) pour séparer les fibres kératiniques après application sont formés à l'extrémité du manche opposée à ladite première extrémité (10).

19. Dispositif selon la revendication 18 **caractérisé en ce que** lesdits moyens comportent un peigne (114).

20. Dispositif selon l'une quelconque des revendications précédentes, **caractérisé en ce que** l'organe applicateur (50) est monté sur la première extrémité (10) du manche (8) par collage, ou est réalisé par bi-injection avec le manche.

21. Dispositif selon l'une quelconque des revendications précédentes, **caractérisé en ce que** le manche (8) présente un profil légèrement bombé axialement, à la manière d'une tuile, la lame (6) étant disposée selon une courbe sensiblement identique à la courbure du manche (8).

22. Dispositif selon l'une quelconque des revendications précédentes, **caractérisé en ce que** le manche (8) comporte deux parties (10, 151) articulées autour d'un axe (121) parallèle à ladite première direction.

23. Dispositif selon la revendication 22 **caractérisé en ce que** l'axe d'articulation est constitué d'une charnière film (121) ou d'une cornière.

24. Ensemble de conditionnement et d'application d'un produit de maquillage de fibres kératiniques, notamment des cils, comprenant un réservoir (5) contenant ledit produit sous forme liquide (60), ledit réservoir étant muni d'un dispositif d'essorage (19), ledit réservoir étant obturé de façon amovible par un dispositif d'application (1) selon l'une quelconque des revendications précédentes.

25. Ensemble de conditionnement et d'application selon la revendication 24 **caractérisé en ce que** le dispositif d'essorage (19) est constitué d'un manchon de section adaptée à la section de l'organe applicateur (50), de façon à l'essorer selon son axe longitudinal.

26. Ensemble de conditionnement et d'application selon la revendication 25 **caractérisé en ce que** ledit manchon présente une surface interne, recouverte, au moins partiellement d'un flocage (30b).

27. Ensemble de conditionnement et d'application selon la revendication 25 ou 26, **caractérisé en ce que** ledit manchon présente des reliefs (30a) sur au moins une partie de sa surface interne.

28. Ensemble de conditionnement et d'application selon l'une quelconque des revendications 24 à 27 **caractérisé en ce que** essoreur (19) comporte au moins une fente longitudinale (27).

29. Ensemble de conditionnement et d'application selon l'une quelconque des revendications 24 à 28, **caractérisé en ce que** le dispositif d'essorage (19) est en mousse, en élastomère, en plastique, ou en matériau thermoplastique.

30. Ensemble de conditionnement selon l'une quelconque des revendications 24 à 29, **caractérisé en ce que** le produit liquide (60), ainsi que le dispositif d'essorage (19), sont contenus à l'intérieur d'une poche souple (20), le retrait de l'organe applicateur (50), en vue d'une application, provoquant une dépression à l'intérieur de la poche (20), ladite dépression plaquant les parois interne de la poche contre les faces (51, 52) de l'organe applicateur (50), de manière à étaler le produit liquide sur lesdites faces.

31. Ensemble (100) de conditionnement et d'application d'un produit de maquillage de fibres kératiniques, notamment des cils, comprenant: a) un corps (104) comportant un fond (105) dans lequel est disposé un bloc solide ou semi-solide (107) dudit produit, présentant une surface libre (150), et un couvercle (106) pour recouvrir de manière amovible ledit fond (105); et b) un dispositif d'application (1) conforme à l'une quelconque des revendications 1 à 21, le prélèvement du produit s'effectuant par mise en contact de la lame (6) sur une partie substantielle de sa longueur, avec la surface libre (150) du bloc de produit.

32. Ensemble de conditionnement et d'application selon la revendication 31 **caractérisé en ce que**, en position fermée du couvercle (106) sur le fond (105), le manche (8) est situé, au moins en partie (151), à l'extérieur d'un volume substantiellement clos, formé en position fermée du couvercle (106) sur le fond (105).

33. Ensemble de conditionnement et d'application selon la revendication 32 **caractérisé en ce que** le couvercle (106) est monté à coulisse sur le fond (105), le manche (8) servant d'organe d'actionnement pour provoquer l'ouverture de l'ensemble et permettre l'accès au bloc de produit (107).

34. Ensemble de conditionnement et d'application selon la revendication 31 ou 32 **caractérisé en ce que** le couvercle (106) est articulé sur le fond (105).

35. Ensemble de conditionnement et d'application selon l'une quelconque des revendications 31 à 34 **caractérisé en ce que** le manche (8) est obtenu par moulage d'un matériau élastomérique ou thermoplastique.

36. Ensemble de conditionnement et d'application selon l'une quelconque des revendications 31 à 35 **caractérisé en ce que**, le manche (8) comporte deux parties (10, 151) articulées autour d'un axe (121) parallèle à ladite première direction, l'articulation (121) étant, en position fermée du couvercle (106) sur le fond (105), contenue à l'intérieur de l'ensemble, de manière à immobiliser le manche (8) par rapport audit plan.

37. Ensemble de conditionnement et d'application selon l'une quelconque des revendications 29 à 36 **caractérisé en ce que** le produit de maquillage est introduit dans le fond par compactage, par coulage à chaud ou à froid, ou directement sous forme d'un bloc (107).

38. Ensemble de conditionnement et d'application selon l'une quelconque des revendications 29 à 36 **caractérisé en ce que** ledit bloc est constitué d'un bloc de mousse à cellules ouvertes ou semi ouvertes, imprégné dudit produit sous forme fluide.

## Patentansprüche

1. Auftragvorrichtung (1) für ein Schminkprodukt für keratinische Fasern, insbesondere für Wimpern, die einen Stiel (8) mit einem im wesentlichen flachen Profil aufweist, von dem mindestens ein erstes Ende (10) ein Auftragorgan (50) trägt, das ein freies Ende besitzt, wobei das Auftragorgan aus einem Plättchen (6) besteht, das eine einheitliche, elastisch in vielen Richtungen verformbare Struktur definiert und im wesentlichen parallel zu einer Ebene des Stiels angeordnet ist, wobei das Plättchen (6) zwei Hauptflächen (51, 52) aufweist, wobei die Oberfläche mindestens einer der Flächen Reliefs (53, 55, 61, 62, 63, 64) aufweist, die Produkt zurückhalten können, nachdem ein wesentlicher Bereich der Oberfläche mit dem Produkt in Kontakt gebracht wurde, wobei die Wiedergabe des Produkts durch Inkontaktbringen des wesentlichen Bereichs mit den keratinischen Fasern gemäß der Achse der Fasern erfolgt, wobei die Breite des freien Endes, gemessen in einer ersten Richtung (X) parallel zur Ebene, mindestens gleich einem Viertel der mittleren Breite eines Wimpernbogens ist, wobei die Vorrichtung Mittel aufweist, um die keratinischen Fasern zu trennen.

2. Auftragvorrichtung nach Anspruch 1, **dadurch gekennzeichnet, dass** die Breite zwischen 0,75 cm und 3 cm liegt.

3. Auftragvorrichtung nach Anspruch 1 oder 2, **dadurch gekennzeichnet, dass** das freie Ende des Auftragorgans (50) eine Dicke aufweist, die höchstens gleich der Dicke des ersten Endes (10) des Stiels (8) ist, wobei diese Dicken in einer Richtung (Y) senkrecht zur Ebene gemessen werden.

4. Vorrichtung nach einem der vorhergehenden Ansprüche, **dadurch gekennzeichnet, dass** die Länge des Plättchens (6) gemäß einer dritten Richtung (Z) senkrecht zur ersten und zweiten Richtung zwischen 10 mm und 60 mm liegt.

5. Auftragvorrichtung nach Anspruch 4, **dadurch gekennzeichnet, dass** die Länge zwischen 10 mm und 30 mm, und vorzugsweise zwischen 15 mm und 20 mm liegt.

6. Vorrichtung nach einem der vorhergehenden Ansprüche, **dadurch gekennzeichnet, dass** das elastisch verformbare Material eine Härte zwischen 10 Shore A und 90 Shore D, und vorzugsweise zwischen 30 Shore A und 60 Shore D hat.

7. Vorrichtung nach einem der vorhergehenden Ansprüche, **dadurch gekennzeichnet, dass** das Auftragorgan (50) aus einem Elastomermaterial besteht, das aus der Gruppe der Polyethylen-, Polyurethan-, Polyester-Elastomere; der Polyether-Blockamide; der Polyvinyle; der Ethylen/Propylen-Dien-Terpolymere (EPDM); der sequentiellen Styrol-Butadien-Polymere (SEBS-SIS); der Silicon-, Nitril-, Butylelastomere usw. ausgewählt wird.

8. Vorrichtung nach einem der vorhergehenden Ansprüche, **dadurch gekennzeichnet, dass** die Mittel, die in der Lage sind, die keratinischen Fasern nach dem Auftragen zu trennen, am freien Ende des Plättchens (6) insbesondere in Form von Zähnen (11) ausgebildet sind.

9. Vorrichtung nach einem der Ansprüche 1 bis 6, **dadurch gekennzeichnet, dass** das Auftragorgan (50) aus mindestens einem Schaumstoffblock (58, 59) mit offenen, halboffenen oder geschlossenen Zellen besteht.

10. Vorrichtung nach Anspruch 9, **dadurch gekennzeichnet, dass** der Schaumstoff ein Schaumstoff aus Polyurethan, Polyethylen, Polyvinylchlorid, Polyether, NBR (natürlicher Gummi), SBR (synthetischer Gummi) usw. ist.

11. Vorrichtung nach Anspruch 9 oder 10, **dadurch gekennzeichnet, dass** das Auftragorgan (50) einen elastische verformbaren Kern (57) aufweist, der sandwichartig zwischen zwei Schaumstoffblöcken (58, 59) gehalten wird.

12. Vorrichtung nach Anspruch 11, **dadurch gekennzeichnet, dass** der elastisch verformbare Kern (57) eine Länge in der Richtung (Z) aufweist, die größer ist als die Länge der Schaumstoffblöcke (58, 59), zwischen denen er sandwichartig gehalten wird, wobei der Kern (57) in der Nähe des freien Endes des Auftragorgans Zähne (11) aufweist, die in der Lage sind, die keratinischen Fasern nach dem Auftragen zu trennen.

13. Vorrichtung nach einem der Ansprüche 9 bis 12, **dadurch gekennzeichnet, dass** die Reliefs aus einem Prägemuster (64) bestehen, das in der Richtung (Z) ausgerichtet ist, wobei das Prägemuster durch Prägen des Schaumstoffs oder durch Längsschweißnähte erhalten wird.

14. Vorrichtung nach einem der Ansprüche 1 bis 12, **dadurch gekennzeichnet, dass** die Reliefs aus Rillen (53), Riefen, Öffnungen (63), die die Dicke des Plättchens zumindest zum Teil durchqueren, einem Florbelag (51, 52), diamantförmigen Erhebungen (62), Nuten, Kratern usw. bestehen.

15. Vorrichtung nach einem der vorhergehenden Ansprüche, **dadurch gekennzeichnet, dass** das Auftragorgan auf mindestens einem Teil mindestens einer seiner Flächen (51, 52) einen Florbelag (55, 61) aufweist.

16. Vorrichtung nach Anspruch 15, **dadurch gekennzeichnet, dass** der Florbelag (55, 61) aus einer Mischung von Borsten mit verschiedenen Durchmessern und/oder von verschiedener Art und/oder verschiedenen Längen und/oder verschiedenen Härten besteht.

17. Vorrichtung nach einem der vorhergehenden Ansprüche, **dadurch gekennzeichnet, dass** das freie Ende des Auftragorgans (50) eine abgeschrägte, konkave oder konvexe Form (Figuren 4A bis 4C) aufweist.

18. Vorrichtung nach einem der vorhergehenden Ansprüche, **dadurch gekennzeichnet, dass** die Mittel (114) zum Trennen der keratinischen Fasern nach dem Auftragen am dem ersten Ende (10) gegenüberliegenden Ende des Stiels ausgebildet sind.

19. Vorrichtung nach Anspruch 18, **dadurch gekennzeichnet, dass** die Mittel einen Kamm (114) aufweisen.

20. Vorrichtung nach einem der vorhergehenden Ansprüche, **dadurch gekennzeichnet, dass** das Auftragorgan (50) am ersten Ende (10) des Stiels (8) durch Kleben befestigt oder durch BiInjektion mit dem Stiel hergestellt wird.

21. Vorrichtung nach einem der vorhergehenden Ansprüche, **dadurch gekennzeichnet, dass** der Stiel (8) ein axial leicht gewölbtes Profil nach Art eines Ziegels aufweist, wobei das Auftragplättchen (6) gemäß einer Kurve angeordnet ist, die im wesentlichen gleich der Krümmung des Stiels (8) ist.

22. Vorrichtung nach einem der vorhergehenden Ansprüche, **dadurch gekennzeichnet, dass** der Stiel (8) zwei Teile (150, 151) aufweist, die um eine Achse (121) parallel zur ersten Richtung angelenkt sind.

23. Vorrichtung nach Anspruch 22, **dadurch gekennzeichnet, dass** die Gelenkachse aus einem Folienscharnier (121) oder einem Winkelprofil besteht.

24. Verpackungs- und Auftrageinheit für ein Produkt zum Schminken keratinischer Fasern, insbesondere der Wimpern, die ein das Produkt (60) in flüssiger Form enthaltendes Reservoir (5) aufweist, wobei das Reservoir mit einer Abstreifvorrichtung (19) versehen ist, wobei das Reservoir von einer Auftragvorrichtung (1) gemäß einem der vorhergehenden Ansprüche lösbar verschlossen wird.

25. Verpackungs- und Auftrageinheit nach Anspruch 24, **dadurch gekennzeichnet, dass** die Abstreifvorrichtung (19) aus einer Hülse mit einem an den Querschnitt des Auftragorgans (50) angepassten Querschnitt besteht, um es entlang seiner Längsachse abzustreifen.

26. Verpackungs- und Auftrageinheit nach Anspruch 25, **dadurch gekennzeichnet, dass** die Hülse eine Innenfläche aufweist, die zumindest teilweise mit einem Florbelag (30b) bedeckt ist.

27. Verpackungs- und Auftrageinheit nach Anspruch 25 oder 26, **dadurch gekennzeichnet, dass** die Hülse auf mindestens einem Teil ihrer Innenfläche Reliefs (30a) aufweist.

28. Verpackungs- und Auftrageinheit nach einem der Ansprüche 24 bis 27, **dadurch gekennzeichnet, dass** der Abstreifer (19) mindestens einen Längsschlitz (27) aufweist.

29. Verpackungs- und Auftrageinheit nach einem der Ansprüche 24 bis 28, **dadurch gekennzeichnet, dass** die Abstreifvorrichtung (19) aus Schaumstoff, aus Elastomer, aus Kunststoff, oder aus thermoplastischem Material ist.

30. Verpackungs- und Auftrageinheit nach einem der Ansprüche 24 bis 29, **dadurch gekennzeichnet, dass** das flüssige Produkt (60) und die Abstreifvorrichtung (19) in einer geschmeidigen Tasche (20) enthalten sind, wobei das Herausziehen des Auftragorgans (50) zum Zweck des Auftragens einen Unterdruck innerhalb der Tasche (20) hervorruft, der die Innenwände der Tasche gegen die Flächen (51, 52) des Auftragorgans (50) drückt, um das flüssige Produkt auf diesen Flächen zu verteilen.

31. Verpackungs- und Auftrageinheit (100) für ein Produkt zum Schminken von keratinischen Fasern, insbesondere der Wimpern, die aufweist: a) einen Körper (104) mit einem Boden (105), in dem ein fester oder halbfester Block (107) des Produkts angeordnet ist, der eine freie Oberfläche (150) aufweist, und einen Deckel (106), um den Boden (105) lösbar zu bedecken, und b) eine Auftragvorrichtung (1) nach einem der Ansprüche 1 bis 21, wobei die Entnahme des Produkts durch Inkontaktbringen des Plättchens (6) über einen wesentlichen Teil seiner Länge mit der freien Oberfläche (150) des Produktblocks erfolgt.

32. Verpackungs- und Auftrageinheit nach Anspruch 31, **dadurch gekennzeichnet, dass**, in der Schließstellung des Deckels (106) auf dem Boden (105), der Stiel (8) sich zumindest zum Teil (15) außerhalb eines im wesentlichen geschlossenen Volumens befindet, das von der geschlossenen Stellung des Deckels (106) auf dem Boden (105) gebildet wird.

33. Verpackungs- und Auftrageinheit nach Anspruch 32, **dadurch gekennzeichnet, dass** der Deckel (106) auf dem Boden (105) gleitend montiert ist, wobei der Stiel (8) als Betätigungsorgan dient, um die Öffnung der Einheit zu bewirken und den Zugang zum Produktblock (107) zu ermöglichen.

34. Verpackungs- und Auftrageinheit nach Anspruch 31 oder 32, **dadurch gekennzeichnet, dass** der Deckel (106) an den Boden (105) angelenkt ist.

35. Verpackungs- und Auftrageinheit nach einem der Ansprüche 31 bis 34, **dadurch gekennzeichnet, dass** der Stiel (8) durch Formen aus einem Elastomermaterial oder einem thermoplastischen Material erhalten wird.

36. Verpackungs- und Auftrageinheit nach einem der Ansprüche 31 bis 35, **dadurch gekennzeichnet, dass** der Stiel (8) zwei Teile (10, 151) aufweist, die um eine Achse (121) parallel zur ersten Richtung angelenkt sind, wobei das Gelenk (121) in der geschlossenen Stellung des Deckels (106) auf dem Boden (105) im Inneren der Einheit enthalten ist, um den Stiel (8) in Bezug auf die Ebene zu blockieren.

37. Verpackungs- und Auftrageinheit nach einem der Ansprüche 29 bis 36, **dadurch gekennzeichnet, dass** das Schminkprodukt auf den Boden durch Verdichten, durch Warm- oder Kaltgießen, oder direkt in Form eines Blocks (107) aufgebracht wird.

38. Verpackungs- und Auftrageinheit nach einem der Ansprüche 29 bis 36, **dadurch gekennzeichnet, dass** der Block aus einem Schaumstoffblock mit offenen oder halboffenen Zellen besteht, die mit dem Produkt in flüssiger Form getränkt sind.

## Claims

1. Device (1) for applying a make-up product for keratinous fibres; in particular the eyelashes, comprising a handle (8) of substantially flat profile, at least a first end (10) of which bears an applicator member (50) with a free end, said applicator member consisting of a blade (6) defining a unitary structure, which is elastically deformable in several directions and is arranged substantially parallel to a plane of the handle, said blade (6) having two main faces (51, 52), the surface of at least one of the faces having reliefs (53, 55, 61, 62, 63, 64) able to retain product after a substantial part of said surface has been brought into contact with the product, the product being released by bringing said substantial part into contact with the keratinous fibres, along the axis of said fibres, the width of said free end, measured in a first direction (X) parallel to said plane, being at least equal to one quarter of the average width of an arc of eyelashes, the device comprising means able to separate the keratinous fibres.

2. Application device according to Claim 1, **characterized in that** said width is between 0.75 cm and 3 cm.

3. Application device according to Claim 1 or 2, **characterized in that** the thickness of the free end of the applicator member (50) is at most equal to the thickness of said first end (10) of the handle (8), these thicknesses being measured in a direction (Y) perpendicular to said plane.

4. Application device according to any one of the preceding claims, **characterized in that** the length of said blade (6), in a third direction (Z) perpendicular to the first and second directions, is between 10 mm and 60 mm.

5. Application device according to Claim 4, **characterized in that** said length is between 10 mm and 30 mm, and preferably between 15 mm and 20 mm.

6. Device according to any one of the preceding claims; **characterized in that** the hardness of said elastically deformable material is between 10 Shore A and 90 Shore D, and preferably between 30 Shore A and 60 Shore D.

7. Device according to any one of the preceding claims, **characterized in that** said applicator member (50) consists of an elastomeric material chosen from the group of polyethylene, polyurethane or polyester elastomers, polyether-block-amides; polyvinyls; ethylene-propylenediene terpolymers (EPDM); styrene-butadiene-styrene block copolymers (SEBS-SIS); and silicons, nitrile, butyl, etc. elastomers.

8. Device according to any one of the preceding claims, **characterized in that** the means that are able to separate the keratinous fibres after application are formed at the free end of the blade (6), particularly in the form of teeth (11).

9. Device according to any one of Claims 1 to 6, **characterized in that** said applicator member (50) consists of at least one open-cell, semi-open-cell or closed-cell foam block (58, 59).

10. Device according to Claim 9, **characterized in that** said foam is a polyurethane, polyethylene, polyvinyl chloride, polyether, NBR (natural rubber), SBR (synthetic rubber), etc. foam.

11. Device according to Claim 9 or 10, **characterized in that** said applicator member (50) comprises an elastically deformable core (57) sandwiched between two foam blocks (58, 59).

12. Device according to Claim 11, **characterized in that** the length of the elastically deformable core (57), in the direction (Z), is greater than the length of the foam blocks (58, 59) between which it is sandwiched, said core (57) having, near the free end of the applicator member, teeth (11) able to separate the keratinous fibres after application.

13. Device according to any one of Claims 9 to 12, **characterized in that** the reliefs consist of embossing (64), oriented in the direction (Z), said embossing being obtained by drawing the foam, or by means of longitudinal welds.

14. Device according to any one of Claims 1 to 12, **characterized in that** said reliefs consist of fluting (53), striations, holes (63) passing through at least part of the thickness of the blade, flocking (55, 61), bosses (62) in the form of diamonds, grooves, craters, etc.

15. Device according to any one of the preceding claims, **characterized in that** said applicator member comprises flocking (55, 61) over at least part of at least one of its faces (51, 52).

16. Device according to Claim 15, **characterized in that** the flocking (55, 61) comprises a mixture of hairs of different diameters, and/or different types, and/or different lengths, and/or different hardnesses.

17. Device according to any one of the preceding claims, **characterized in that** said free end of the applicator member (50) is bevelled, concave or convex (Figures 4A-4C).

18. Device according to any one of the preceding claims, **characterized in that** the means (114) for separating the keratinous fibres after application are formed at the end of the handle that is opposite said first end (10).

19. Device according to Claim 18, **characterized in that** said means comprise a comb (114).

20. Device according to any one of the preceding claims, **characterized in that** the applicator member (50) is mounted on the first end (10) of the handle (8) by adhesive bonding, or is made as one piece with the handle by two-shot injection moulding.

21. Device according to any one of the preceding claims, **characterized in that** the profile of the handle (8) is slightly domed axially, like a tile, the blade (6) being arranged along a curve that is substantially identical to the curve of the handle (8).

22. Device according to any one of the preceding claims, **characterized in that** the handle (8) comprises two parts (10, 151) articulated about an axis (121) parallel to said first direction.

23. Device according to Claim 22, **characterized in that** the axis of articulation consists of a film hinge (121) or an angled piece.

24. Assembly for packaging and applying a make-up product for keratinous fibres, in particular the eyelashes, which comprises a reservoir (5) containing said product in liquid form (60), said reservoir having a wiping device (19), said reservoir being closed removably by an application device (1) according to any one of the preceding claims.

25. Packaging and application assembly according to Claim 24, **characterized in that** the wiping device (19) consists of a sleeve whose cross section is adapted to the cross section of the applicator member (50), so as to wipe it in the direction of its longitudinal axis.

26. Packaging and application assembly according to Claim 25, **characterized in that** said sleeve has an internal surface which is at least partially covered with flocking (30b).

27. Packaging and application assembly according to Claim 25 or 26, **characterized in that** said sleeve has reliefs (30a) over at least part of its internal surface.

28. Packaging and application assembly according to any one of Claims 24 to 27, **characterized in that** the wiper (19) has at least one longitudinal slot (27).

29. Packaging and application assembly according to any one of Claims 24 to 28, **characterized in that** the wiping device (19) is made of foam, elastomer, plastic or a thermoplastic material.

30. Packaging and application assembly according to any one of Claims 24 to 29, **characterized in that** the liquid product (60), and the wiping device (19), are contained inside a flexible pocket (20), and when the applicator member (50) is withdrawn for the purposes of application, this causes a pressure reduction inside the pocket (20), said pressure reduction pressing the internal walls of the pocket against the faces (51, 52) of the applicator member (50), so as to spread the liquid product over said faces.

31. Assembly (100) for packaging and applying a make-up product for keratinous fibres; in particular the eyelashes, which comprises: a) a body (104) with a base (105), in which is placed a solid or semi-solid block (107) of said product, having a free surface (150), and a cover (106) for removably covering said base (105); and b) an application device (1) according to any one of Claims 1 to 21, the product being removed by the blade (6) being brought into contact, over a substantial part of its length, with the free surface (150) of the block of product.

32. Packaging and application assembly according to Claim 31, **characterized in that**, when the cover (106) is in the closed position over the base (105), the handle (8) is located, at least partly (151), outside a substantially closed volume, formed when the cover (106) is in the closed position over the base (105).

33. Packaging and application assembly according to Claim 32, **characterized in that** the cover (106) is mounted so as to slide over the base (105), the handle (8) serving as an actuating member for opening the assembly and allowing access to the block of product (107).

34. Packaging and application assembly according to Claim 31 or 32, **characterized in that** the cover (106) is articulated on the base (105).

35. Packaging and application assembly according to any one of Claims 31 to 34, **characterized in that** the handle (8) is obtained by moulding an elastomeric or thermoplastic material.

36. Packaging and application assembly according to any one of Claims 31 to 35, **characterized in that** the handle (8) comprises two parts (10, 151) articulated about an axis (121) parallel to said first direction, the articulation (121) being contained, when the cover (106) is in the closed position over the base (105), inside the assembly, so as to immobilize the handle (8) with respect to said plane.

37. Packaging and application assembly according to any one of Claims 29 to 36, **characterized in that** the make-up product is inserted into the base by compacting, by hot or cold casting, or directly in the form of a block (107).

38. Packaging and application assembly according to any one of Claims 29 to 36, **characterized in that** said block consists of a block of open-cell or semi-open-cell foam impregnated with said product in fluid form.
